# EUROPÄISCHE PATENTSCHRIFT

(11) **EP 0 353 269 B1**
(45) Veröffentlichungstag und Bekanntmachung des Hinweises auf die Patenterteilung: **12.05.1993**
(21) Anmeldenummer: 89900803.1
(22) Anmeldetag: 26.10.1988
(51) Int. Cl.: A47G 9/02

(54) **DECKE, INSBESONDERE BETTDECKE**
COVER, IN PARTICULAR BED-COVER
COUVERTURES, NOTAMMENT COUVERTURES DE LITS

(30) Priorität: 12.01.1988 CH 84/88
(43) Veröffentlichungstag der Anmeldung: 07.02.1990
(73) Patentinhaber: TESCH, Günter, CH-1700 Fribourg (CH)
(72) Erfinder: TESCH, Günter, CH-1700 Fribourg (CH)
(74) Vertreter: Lesser, Karl-Bolko, Dipl.-Ing.
(86) Internationale Anmeldenummer: EP8800964
(87) Internationale Veröffentlichungsnummer: WO8906508

(56) Entgegenhaltungen:
- EP-A- 0 006 247
- DE-A- 1 948 172
- DE-B- 2 602 706
- DE-C- 693 613
- DE-C- 817 638
- DE-C- 906 501
- DE-U- 7 634 526
- US-A- 2 087 505
- US-A- 4 618 531

## Beschreibung

Die Erfindung betrifft eine Decke, insbesondere Bettdecke, gemäß Oberbegriff des Anspruches 1.

Decken, insbesondere Bettdecken, sollen den menschlichen Körper schützen. Sie schaffen zwischen dem Körper und der Umgebungsluft eine Zone, die einen Wärmeaustausch zwischen dem Körper und der Umgebung hemmt und dadurch die Wärmeabstrahlung des menschlichen Körpers verringert, wodurch eine Unterkühlung des ruhenden Körpers verhindert wird.

Je nach Umgebungstemperatur kann nun gewünscht sein, daß mehr oder weniger vom menschlichen Körper produzierte Wärme durch die Decke entweicht. Ist die Umgebungstemperatur niedrig, und damit das Wärmegefälle relativ hoch, wie z.B. im Winter, so soll die Decke möglichst viel der vom Körper produzierten Wärme zurückhalten. Ist die Umgebungstemperatur dagegen relativ hoch, wie z.B. im Sommer, so kann es sogar gewünscht sein, daß möglichst viel Wärme vom menschlichen Körper abgeführt wird.

In der Regel wird das Rückhalten der Wärme im wesentlichen dadurch erreicht, daß ein Luftvolumen über dem menschlichen Körper geschaffen wird, welches unbewegbar ist, d.h., die Wirkung wird im wesentlichen durch ein ruhendes Luftpolster erreicht, wobei der Umstand ausgenutzt wird, daß Luft einen schlechten Wärmeleitungskoeffizienten aufweist.

D.h., eine Decke, insbesondere Bettdecke, soll eine Wärmeübertragung gestatten, die dem Temperaturgefälle umgekehrt proportional ist. Dies ist mit herkömmlichen Decken nicht möglich.

Es ist deshalb schon vorgeschlagen worden, im Sommer andere Decken zu benutzen, als im Winter bzw. im Herbst und Frühling, weshalb auch von sogenannten "Sommerdecken", "Winterdecken" und "Herbstdecken" gesprochen wird.

"Winterdecken" und "Herbstdecken" werden so ausgebildet, daß möglichst keine Kältebrücken vorhanden sind. So werden bei Steppdecken anstelle normaler Steppnähte, Steppstege verwendet, die dafür sorgen, daß die Oberplatte auch im Bereich der Steppung möglichst den gleichen Abstand von der Unterplatte aufweist, wie im Bereich zwischen den Steppungen. Herbstdecken und insbesondere Winterdecken sind auch fülliger ausgebildet, um ein möglichst großes Luftvolumen halten zu können. Für den Sommer sind diese Decken zu warm, d.h., es bildet sich unter der Decke ein Wärmestau, da durch die schlechte Wärmeleitfähigkeit und das geringe Temperaturgefälle im Sommer die vom Menschen produzierte Wärme nicht abgeführt wird.

"Sommerdecken" sind sehr leicht ausgebildet, wobei diese auch an sich unerwünschte Kältebrücken bildende Steppnähte aufweisen können. Diese sogenannten Kältebrücken lassen die Wärme sehr leicht durch. Gegebenenfalls soll eine Sommerdecke auch noch den vom menschlichen Körper abgegebenen Schweiß absorbieren oder durchlassen können.

Weiterhin wurde vorgeschlagen, eine Bettdecke als Deckensystem so auszubilden, daß mehrere Einzeldecken zu einer Gesamtdecke vereinigt werden können und dann eine Decke bilden, die entsprechend den Einzeldecken dicker ausgebildet ist. Diese wird jedoch dann auch entsprechend schwerer.

Bei beiden bekannten Vorschlägen ist die Benutzung von zwei Decken vorgesehen, wobei die zweite Decke bei Nichtgebrauch aufbewahrt werden muß.

Aus der DE-U-8.704.127.8 das dem Oberbegriff des Anspruchs 1 entspricht, ist nun eine sogenannte Steg-Decke bekannt, bei der die Außenflächen der Decke über Stege auch an den Außenkanten der Decke miteinander verbunden sind. Durch die Innenstege ist die Decke in einen Vielzahl von Kammern aufgeteilt. Zumindest in einem solchen Außensteg können verschließbare Öffnungen vorgesehen sein, welche das Einführen von Füllmaterial, bei dem es sich um Daunen, synthetische Füllung, Wolle od.dgl. handeln kann, ermöglichen. Die Innenstege sind zum Teil als unterbrochene Stege derart ausgebildet, daß die Unterbrechungen der Innenstege einen Zugang auch zu den innenliegenden Kammern ermöglichen.

Da in dieser Decke auch Daunen als Füllmaterial verwendet werden können, müssen die Verschlüsse in den Außenstegen daunendicht ausgebildet sein, d.h., die Verschlüsse werden nach dem Füllen der Decke zugenäht. Ist diese Decke erst einmal fertig hergestellt, so wird sie nicht mehr in ihren Eigenschaften verändert.

Durch die unterbrochenen Innenstege kann sich das Füllmaterial gleichmäßig in der Decke verteilen.

Aus der DE-A-3.147.023 ist eine sogenannte Kasetten-Decke bekannt. Hier sind durchgehende und sich kreuzende Innenstege vorgesehen, durch die die Decke in eine Vielzahl von Kammern unterteilt ist. Dort wird nun vorgeschlagen, daß die in einer Richtung verlaufenden Stege im wesentlichen über ihre Länge durchgehend leicht verschließbare Öffnungseinrichtungen, wie Reißverschlüsse, aufweisen. Zum Auswechseln, Entleeren und Füllen der Decke wird eine Randnaht der Decke geöffnet und anschließend wiederum vernäht, damit die Decke daunendicht ausgebildet ist. Zum Befüllen und Entleeren der Decke können nun die an den inneren Stegen angebrachten Reißverschlüsse geöffnet und geschlossen werden.

Bei beiden vorgenannten Decken ist es somit mit viel Arbeit verbunden, die Decke zu befüllen bzw. zu entleeren, insbesondere muß die Öffnung des Bezuges nach außen immer vernäht werden.

Aus der DE-A-491.524 und der CH-A-658.177 sind Decken bekannt, die eine Hülle mit Längskammern bzw. Taschen aufweisen, in die wulstartige bzw. viereckige Kissen einsetzbar bzw. entnehmbar sind. Dabei können im Sommer anders ausgebildete Kissen verwendet werden, als im Winter. Bei beiden Decken handelt es sich im Prinzip um Hüllen zur Aufnahme mehrerer kleinerer Deckenteile, die auch gesondert verwendet werden können.

Der Erfindung liegt die Aufgabe zugrunde, eine gattungsgemäße Decke, insbesondere Bettdecke, mit einer losen Füllung und einem vorzugsweise rechteckigen Bezug, wobei der Bezug mindestens eine verschließbare Öffnung aufweist, durch die hindurch der Bezug mit Füllmaterialien füllbar ist, und die Decke gesteppt ist, zu schaffen, die sowohl als sogenannte Sommer-, als auch als sogenannte Winterdecke benutzt werden kann. Dabei soll die Decke leicht nachfüll- und leerbar, insbesondere teil-füll- und - leerbar sein.

Diese Aufgabe wird durch die erfindungsgemäße Decke, wie sie in Anspruch 1 dargelegt ist, gelöst. Weitere Merkmale der Erfindung sind in den abhängigen Ansprüchen dargelegt.

Bei der erfindungsgemäßen Decke weist das Füllmaterial sphärisch verwickelte Faseraggregate auf und die Öffnung des Bezuges ist mit einem leicht öffenbaren Verschluß, wie Reißverschluß, Klettenband, Haftverschluß, od.dgl. oder mit Knöpfen schließbar.

Der Benutzer der Decke kann somit die Decke mit mehr oder weniger Füllmaterialien füllen und so die Isolierfähigkeit seinen persönlichen Bedürfnissen entsprechend den jeweils herrschenden Umgebungstemperaturen anpassen. So wird er im Winter mehr Füllmaterialien in den Bezug einfüllen, um das Volumen zu vergrößern, während er im Sommer das Füllvolumen verkleinern wird, um so die Wärmedurchlässigkeit der Decke zu vergrößern. Der Füllgrad der Decke wird somit entsprechend den jeweiligen klimatischen Bedürfnissen geändert. Das Füllmaterial soll dabei immer etwa die gleiche Dichte aufweisen, d.h., es soll nicht durch Überfüllen zusammengepreßt werden, da sich dadurch im wesentlichen nur das Gewicht der Decke erhöht, die Wärmedurchlässigkeit jedoch im wesentlichen nicht verändert wird.

Der Bezug kann zur Entnahme bzw. zum Nachfüllen der Decke auf einfachste Art und Waise geöffnet und geschlossen werden. Die Öffnung kann z.B. auch durch nach innen umgeschlagene Teile des Bezuges schließbar ausgebildet sein.

Um zum einen das Füllen und Entleeren zu vereinfachen und um andererseits zu verhindern, daß Füllmaterial entweicht, weist das Füllmaterial sphärisch verwickelte Faseraggregate auf bzw. besteht lediglich aus solchen. Diese Faseraggregate haben eine leichte Haftung untereinander, wodurch vermieden wird - wie dies bei Daunen passieren kann - daß Füllmaterialteile nach dem Öffnen des Bezuges unkontrolliert aus diesem austreten können. Somit können auch kleinere Mengen dosiert entnommen bzw. hinzufügt werden. Das Füllmaterial kann aber auch zusätzlich Faserflocken, Schaumstoff-Sticks od.dgl. aufweisen.

Auch bei dieser Decke sind die beiden Deckblätter der Decke an voneinander beabstandeten Stellen mit Steppungen miteinander verbunden. Dabei sind die Steppungen so ausgeführt, daß durch das Füllmaterial hindurchgesteppt ist. Dazu wird die Deckenhülle mit dem Füllmaterial gefüllt, welches in der Hülle gleichmäßig verteilt wird. Daraufhin wird durch die gefüllte Decke hindurch in bekannter Weise gesteppt. Dabei werden einzelne Teile des Füllmaterials, insbesondere die sphärisch verwickelten Faseraggregate von den Steppfäden durchdrungen.

Die Steppungen sind z.B. linienbildend ausgebildet. Dabei können die Steppungen durchgehend oder unterbrochen ausgebildet sein. Auch können die Steppungen musterförmig über die Fläche der Decke verteilt angeordnet sein. Die Steppungen können auch im wesentlichen lediglich punktförmig ausgebildet sein. Nach einer besonderen Ausführungsform sind zumindest ein Teil der vorbeschriebenen, verschiedenen Steppungen bei einer Decke miteinander kombiniert.

Besonders bei Steppdecken, insbesondere bei Steppdecken mit wulstförmigen, parallel zueinander und längs oder quer zu den Längsseiten des Bezuges angeordneten Kammern empfiehlt es sich, mehrere verschließbare Öffnungen vorzusehen und gegebenenfalls jeder der einzelnen wulstförmigen Kammern eine eigene Öffnung zuzuordnen. Die einzelnen Kammern können dann auch noch unterschiedlich gefüllt sein. So kann z.B. der Fußbereich insbesondere im Winter wesentlich mehr Füllmaterial enthalten, als der Kopfbereich, während z.B. im Sommer beide Bereiche im wesentlichen den gleichen, jedoch niedrigen Füllgrad haben können. In der Mitte liegende Längskammern können insbesondere im Winter einen größeren Füllgrad aufweisen, als außenliegende Längskammern der Decke.

Gemäß einer bevorzugten Ausführungsform der Erfindung sind die verschließbaren Öffnungen in der Umfangsnaht der Decke angeordnet. Dies ist nicht nur für die Herstellung einer solchen Decke sehr vorteilhaft, da diese dann einfach und preiswert herstellbar ist, sondern bewährt sich auch in der Praxis, da jeweils nur eine kleinere Öffnung vorhanden ist und das herauszunehmende bzw. hineinzufüllende Material in einem eng begrenzten Öffnungsquerschnitt zu handhaben ist. Die zuvor beschriebenen Füllmaterialien lassen sich sehr gut auch bei geschlossener Öffnung gleichmäßig verteilen.

Eine solche Decke kann dadurch hergestellt werden, daß ein Deckenbezug, der aus zwei miteinander verbundenen Blättern besteht, welche lediglich an ihrer Umfangsnaht miteinander verbunden sind und wobei in dieser Umfangsnaht mindestens ein Reißverschluß od.dgl. eingenäht wird, mit den Füllmaterialien, wie sphärisch verwickelten Faseraggregaten gefüllt wird und der Reißverschluß od.dgl. geschlossen wird. Daraufhin wird die gefüllte Decke über die gesamte Fläche musterförmig mit Steppnähten versehen. Dabei wird vorteilhafterweise auch durch die Füllmaterialien hindurchgesteppt, wodurch die ansonsten im Bereich der Steppnähte vorhandenen Kältebrücken zumindest verkleinert werden.

Die Absteppungen können nun zum Teil parallel zueinander ausgebildet werden, wodurch wulstförmige Kammern gebildet werden. Insbesondere im mittleren Teil der Decke können jedoch auch nur punktuell Steppungen vorgesehen sein.

Bevorzugt ist bzw. sind die Öffnung(en) an einem Längsende der Decke angeordnet.

Weitere Einzelheiten und Vorteile der Erfindung ergeben sich aus im folgenden anhand der Zeichnung beschriebenen Ausführungsbeispielen.

Es zeigt:
- Figur 1: eine Aufsicht auf eine Decke gemäß einer ersten Ausführungsform;
- Figur 2: eine Aufsicht auf eine Decke gemäß einer zweiten Ausführungsform;
- Figur 3: eine Aufsicht auf eine Decke gemäß einer dritten Ausführungsform, und
- Figur 4: eine Aufsicht auf eine Decke gemäß einer vierten Ausführungsform.

In den Figuren 1 bis 4 ist jeweils eine Decke 1 dargestellt, die z.B. die Größe 1,35 m * 2 m aufweist, d.h., die Darstellung zeigt die Decken etwa im Maßstab 1 : 10. Diese Decken 1 besitzen Längskanten 2 und Querkanten 3.

Diese Decken 1 sind durch verschiedene Absteppungen 20 bis 23 in verschiedene Kammern 30 bis 38 aufgeteilt, wobei in diesen Kammern 30 bis 38 noch weitere kürzere Absteppungen 40 bis 44 angeordnet sind. Weiterhin sind in den Figuren noch Reißverschlüsse 50 bis 54 angeordnet, durch die hindurch jederzeit nach Öffnen derselben Füllmaterial nachgefüllt oder entnommen werden kann.

In Figur 1 sind durch lineare gerade Absteppungen 20, die etwa mit den Seitenkanten 2 und 3 der Decke 1 einen Winkel von 45° einschließen, wulstförmige Kammern 30 ausgebildet, deren Enden an den Seitenkanten 2 und 3 schräg abschließen. In den Ecken der Decke 1 werden dadurch dreieckige Kammern 30' gebildet. Diesen benachbart ist jeweils eine zweite wulstförmige Kammer 30'', denen sich jeweils eine dritte wulstförmige Kammer 30''' anschließt. Innerhalb dieser dritten wulstförmigen Kammern 30''' ist eine relativ große, hier rautenförmige Kammer 31 angeordnet.

An beiden Längskanten 2 dieser Decke sind in die die beiden Deckblätter der Decke 1 verbindenden Naht Reißverschlüsse 50 eingenäht, die sich hier über fast die gesamte Länge der Seitenkante 2 der Decke 1 erstrecken, von den Ecken der Decke jedoch beabstandet sind.

In der inneren, rautenförmigen Kammer 31 sind noch eine Anzahl von kürzeren Absteppungen 40 angeordnet, die verglichen mit den anderen Absteppungen 20 wesentlich kürzer sind. Auch sind diese Absteppungen 40 voneinander beabstandet, wobei der Abstand größer ist, als ihre Länge.

Durch die schräge Anordnung der wulstförmigen Kammern 30' bis 30''' wird verhindert, daß eine schlafende Person durch starkes Bewegen der Decke 1 das Füllmaterial in die Ecken der Decke 1 bewegt.

Figur 2 zeigt eine Decke 1 mit wulstförmigen, durch Absteppungen 21 gebildete Kammern 32, deren Achse parallel zu den Querkanten 3 der Decke 1 ausgerichtet sind. An einem Ende der Decke 1, welches im Gebrauch dem Kopf des Benutzers zugewandt ist, sind zwei solcher Kammern 32 angeordnet, während es am anderen Ende der Decke 1 hier vier Kammern 32 sind. Dazwischen ist eine große, rechteckige Kammer 33 angeordnet, deren Breite hier etwa der vierfachen der Breite der wulstförmigen Kammern 32 entspricht. Diese Kammer 33 kommt in der Regel auf dem Oberkörper der Person zu liegen. In dieser großen Kammer 33 sind kleinere, voneinander beabstandete Absteppungen 41 angeordnet, die wiederum voneinander beabstandet sind. Hier steht ein Teil der kleineren Absteppungen 41 auf dem anderen Teil senkrecht.

Die Decke 1 gemäß Figur 2 weist nur an einer Längskante 2 zwei Reißverschlüsse 51 und 52 auf, die gerade so groß ausgebildet sind, daß durch sie hindurch alle Kammern 32 und 33 gefüllt bzw. entleert werden können.

Figur 3 zeigt eine Decke 1, bei der sowohl im Schulter- und Armbereich (in der Zeichnung oben), als auch im Bein- und Fußbereich wulstförmige, durch Absteppungen 22 gebildete Kammern 34 gebildet werden, deren Längsachse parallel zu den Längskanten der Decke 1 ausgebildet sind. Hier sind jeweils fünf solcher Kammern 34 gezeichnet, es können aber auch mehr sein.

Zwischen dem Schulter- und Armbereich und dem Bein- und Fußbereich ist nun hier eine große Kammer 35 angeordnet, die gegenüber den wulstförmigen Kammern 34 offen ist. In den Öffnungen der einzelnen, wulstförmigen Kammern 34 sind kurze Absteppungen 42 angeordnet, die etwa die Hälfte der jeweiligen Öffnung verschließen und somit die wulstförmigen Kammern 34 von der großen Kammer 35 abgliedern. Füllmaterial kann zwar von den wulstförmigen Kammern 34 in die große Kammer 35 und umgekehrt gelangen, dies ist jedoch sehr erschwert.

Auch in der großen Kammer dieser Decke 1 sind wiederum voneinander beabstandete kurze Absteppungen 43 angeordnet. An den beiden Querkanten 3 der Decke 1 ist jeweils ein Reißverschluß 50 angeordnet, durch den hindurch die wulstförmigen Kammern 34 füll- und entleerbar sind.

Die Figur 4 zeigt nun eine Decke 1, bei der Kammern durch gegenüber den vorbeschrieben Absteppungen relativ kurze Absteppungen 23 voneinander getrennt sind. Auch hier ergibt sich ein kleinerer Schulter- und Armbereich (Kammer 36 in der Zeichnung oben) und ein demgegenüber größerer Bein- und Fußbereich (Kammer 37), zwischen denen ein noch größerer Mittelbereich (Kammer 38) angeordnet ist. Diese kürzeren Absteppungen sind voneinander nur geringfügig beabstandet, sodaß fast kein Faseraggregate aufweisendes Füllmaterial durch die dadurch gebildete Kammergrenzen hindurchdringen kann.

In allen drei Kammern 36, 37 und 38 sind darüberhinaus kleinere, voneinander weiter beabstandete Absteppungen 44 angeordnet. An den Querkanten 3 ist hier jeweils ein Reißverschluß 54 angeordnet, durch die hindurch die beiden Kammern 36 und 37 füll- bzw. entleerbar sind.

Eine Decke 1 wird dadurch hergestellt, daß ein Bezug mit den Reißverschlüssen 50 bis 54 hergestellt und mit Füllmaterial, insbesondere sphärisch verwickelten Faseraggregaten gefüllt wird. Nach dem Schließen der Reißverschlüsse 50 bis 54 wird die Decke 1 mit den vorbeschriebenen Absteppungen 20 bis 23 und 40 bis 44 versehen. Das Steppen erfolgt somit durch die Faseraggregate hindurch, die mitgesteppt werden. Dadurch wird die sonst bei Steppdecken bekannte Kältebrücke wesentlich verkleinert.

Während die große Kammer 31, 33, 35 bzw. 38 in der Regel im Füllgrad nicht mehr verändert wird, kann der Benutzer der Decke 1 die anderen Kammern 30, 32, 34, 36 und 37 seinen Wünschen und Bedürfnissen entsprechend nachfüllen oder teilleeren. Es ist auch möglich eine oder mehrere Kammern - z.B. in einem sehr heißen Sommer - völlig zu entleeren.

Zusätzliches Füllmaterial kann in Hüllen, wie Kunststoffschläuche od.dgl. mitgeliefert werden, wobei diese mit Nachfüllmaterial gefüllten Hüllen innerhalb der Decke 1, z.B. in einer größeren, von außen zugänglichen Kammer angeordnet sein können.

Je größer der Füllgrad einer Kammer ist, desto größer ist das Volumen derselben und desto größer ist die Wärmedämmung, die die Decke bietet. Der maximale Füllgrad (100 %) ergibt sich dann, wenn die Decke sich nicht mehr weiter ausdehnen kann. Im Sommer reicht in der Regel ein Füllgrad von 50 bis 70 % aus, während im Winter ein Füllgrad von 80 bis 100 % als angenehm empfunden wird.

Es ist zwar möglich, noch mehr Füllmaterial einzufüllen, dies erhöht aber nur das Gewicht der Decke, nicht die Wärmedämmung.

Darüberhinaus ist es möglich, einzelne Kammern mit verschiedenen Füllmaterialien, z.B. Faseraggregaten aus Wolle, aus Synthetik, aus pflanzlichen oder tierischen Fasern zu füllen. Diese genannten Materialien haben in Bezug auf Schweißaufnahme unterschiedliche Eigenschaften, die gezielt ausgenutzt werden können.

In der Regel wird der Schulter- und Armbereich und der Bein- und Fußbereich stärker gefüllt sein, als der Mittelbereich der Decke. Bei der Decke 1 nach Figur 1 können die Bereiche in den Ecken der Decke stärker gefüllt sein, um einerseits durch das höhere Gewicht ein besseres Aufliegen der Decke zu erzielen und um andererseits die Arme und Hände bzw. die Füße besser zu wärmen.

Bei der Decke 1 gemäß Figur 3 kann im Fußbereich die mittlere Kammer stärker gefüllt sein, während die beiden außenliegenden Kammern z.B. um die Füße geschlagen werden.

Zusammenfassend läßt sich feststellen, daß mit der erfindungsgemäßen Decke ein "Baukasten" zur Verfügung gestellt wird, damit jeder sich selbst seine persönliche Decke "zusammenfüllen" kann.

Die kürzeren Absteppungen 40 bis 44 in den Kammern 31, 33, 35 und 38 verhindern, daß das Füllmaterial innerhalb der Decke 1 in Bereiche verrutscht, in denen es nicht erwünscht ist. Die verwendeten Faseraggregate haben - im Gegensatz z.B. zu Daunen oder Federn - eine geringe Haftung untereinander, sodaß gewährleistet ist, daß die Decke auch in ihren Teilbereichen immer nach den Wünschen des Benutzers gefüllt ist.

Sphärisch verwickelte Faseraggregate, die in dieser Decke verwendet werden können, sind z.B. in den inzwischen veröffentlichten EP-A-0.257.658 und EP-A-0.259.730 beschrieben.

### Bezugszeichenliste

- 1: Decke
- 2: Längskante
- 3: Querkante
- 20: kammernbildende Absteppung (Figur 1)
- 21: kammernbildende Absteppung (Figur 2)
- 22: kammernbildende Absteppung (Figur 3)
- 23: kammernbildende Absteppung (Figur 4)
- 30, 31: Kammern (Figur 1)
- 32, 33: Kammern (Figur 2)
- 34, 35: Kammern (Figur 3)
- 36,37,38: Kammern (Figur 4)
- 40: kurze Absteppung (Figur 1)
- 41: kurze Absteppung (Figur 2)
- 42: Abschlußabsteppung (Figur 3)
- 43: kurze Absteppung (Figur 3)
- 44: kurze Absteppung (Figur 4)
- 50: Reißverschluß (Figur 1)
- 51: Reißverschluß (Figur 2)
- 52: Reißverschluß (Figur 2)
- 53: Reißverschluß (Figur 3)
- 54: Reißverschluß (Figur 4)

## Patentansprüche

1. Decke (1), insbesondere Bettdecke, mit einer losen Füllung und einem vorzugsweise rechteckigen Bezug, wobei der Bezug mindestens eine verschließbare Öffnung aufweist, durch die hindurch der Bezug mit Füllmaterialien füllbar ist, dadurch gekennzeichnet, daß die Decke (1) gesteppt ist und daß das Füllmaterial sphärisch verwickelte Faseraggregate aufweist, die Steppungen (20 - 23, 40 - 44) so ausgeführt sind, daß durch das Füllmaterial hindurchgesteppt ist und die Öffnung des Bezuges mit einem leicht öffenbaren Verschluß, wie Reißverschluß (50 - 54), Klettenband, Haftverschluß, od.dgl. oder mit Knöpfen schließbar ist.

2. Decke nach Anspruch 1, dadurch gekennzeichnet, daß die Öffnung durch nach innen umgeschlagene Teile des Bezuges schließbar ist.

3. Decke nach einem der vorhergehenden Ansprüche, dadurch gekennzeichnet, daß das Füllmaterial lediglich sphärisch verwickelte Faseraggregate enthält.

4. Decke nach dem einem der vorhergehenden Ansprüche 1 oder 2, dadurch gekennzeichnet, daß das Füllmaterial Faserflocken, Schaumstoff-Sticks od.dgl. aufweist.

5. Decke nach einem der vorhergehenden Ansprüche, dadurch gekennzeichnet, daß die beiden Deckblätter der Decke (1) an voneinander beabstandeten Stellen mit Steppungen (20 - 23, 40 - 44) miteinander verbunden sind.

6. Decke nach einem der vorhergehenden Ansprüche, dadurch gekennzeichnet, daß die Steppungen (20 - 22) linienbildend durchgehend ausgebildet sind.

7. Decke nach einem der vorhergehenden Ansprüche 1 bis 5, dadurch gekennzeichnet, daß die Steppungen zwar (23) linienbildend, aber unterbrochen ausgebildet sind.

8. Decke nach einem der vorhergehenden Ansprüche, dadurch gekennzeichnet, daß die Steppungen (20 - 23, 40 - 44) musterförmig über die Fläche der Decke (1) verteilt angeordnet sind.

9. Decke nach einem der vorhergehenden Ansprüche, dadurch gekennzeichnet, daß die Steppungen im wesentlichen lediglich punktförmig ausgebildet sind.

10. Decke nach einem der vorhergehenden Ansprüche, dadurch gekennzeichnet, daß die Absteppungen auf je einer Linie angeordnet sind, von denen je eine parallel zu den beiden Längsrändern und zu einem Querrand beabstandet von diesen angeordnet sind.

11. Decke nach einem der vorhergehenden Ansprüche, dadurch gekennzeichnet, daß die Absteppungen (20 - 23, 40 - 44) auf mehreren Linien angeordnet sind, die parallel zu den beiden Längsrändern beabstandet von diesen angeordnet sind.

12. Decke nach einem der vorhergehenden Ansprüche, dadurch gekennzeichnet, daß die Decke (1) wulstartige Kammern (30, 32, 34) aufweist, die parallel oder quer zu den Längsseiten der Decke (1) angeordnet sind.

13. Decke nach einem der vorhergehenden Ansprüche, dadurch gekennzeichnet, daß die Decke (1) wulstartige Kammern (30) aufweist, die schräg zu den Seitenkanten der Decke (1) angeordnet sind.

14. Decke nach dem vorhergehenden Anspruch, dadurch gekennzeichnet, daß die Längsachsen der wulstartigen Kammern (30) etwa senkrecht zu den Diagonalen eines Deckblattes ausgerichtet sind.

15. Decke nach Anspruch 13, dadurch gekennzeichnet, daß die Längsachsen der wulstartigen Kammern (30) mit den Längsseiten der Decke (1) etwa einen Winkel von 45° einschließen.

16. Decke nach einem der vorhergehenden Ansprüche, dadurch gekennzeichnet, daß etwa in der Mitte der Decke (1) eine große Kammer (31, 33, 35, 38) angeordnet ist, in der nur kürzere und / oder punktförmige, weit von einander beabstandete Absteppungen (40 - 44) angeordnet sind.

17. Decke nach dem vorhergehenden Anspruch, dadurch gekennzeichnet, daß die große Kammer (31) rautenförmig ausgebildet ist.

18. Decke nach einem der vorhergehenden Ansprüche, dadurch gekennzeichnet, daß durch Absteppungen (20 - 23) in der Decke (1) verschieden geformte Kammern (30 - 38) ausgebildet sind.

19. Decke nach einem der vorhergehenden Ansprüche, dadurch gekennzeichnet, daß die Kammern (36, 37, 38) untereinander zwar verbunden, aber nur durch punktartige, auf einer Linie liegende Absteppungen (23) begrenzt sind.

20. Decke nach einem der vorhergehenden Ansprüche, dadurch gekennzeichnet, daß die mehreren Kammern (30 - 38) der Decke (1) verschiedene Füllgrade aufweisen.

21. Decke nach dem vorhergehenden Anspruch, dadurch gekennzeichnet, daß einzelne Kammern (30 - 38) leer sind.

22. Decke nach einem der vorhergehenden Ansprüche, dadurch gekennzeichnet, daß die mehreren Kammern (30 - 38) der Decke (1) mit verschiedenem Füllmaterial gefüllt sind.

23. Decke nach einem der vorhergehenden Ansprüche, dadurch gekennzeichnet, daß mehrere verschließbare Öffnungen vorgesehen sind und gegebenenfalls jeder der einzelnen Kammern (30 - 38) eine eigene Öffnung zugeordnet ist.

24. Decke nach einem der vorhergehenden Ansprüche, dadurch gekennzeichnet, daß die verschließbare(n) Öffnung(en) in der Umfangsnaht der Decke (1) angeordnet ist bzw. sind.

25. Decke nach einem der vorhergehenden Ansprüche, dadurch gekennzeichnet, daß die Öffnung(en) an einem Längsende der Decke (1) angeordnet sind.

## Claims

1. Cover (1), in particular a bed cover with a loose filling and a preferably rectangular outer covering, the outer covering having at least one closable opening, through which said outer covering may be filled with filler material, characterized in that said cover (1) is quilted and that said filler material comprises spherically coiled fibres, the quilting (20 - 23, 40 - 44) being such that the quilting stitches are stitched through said filler material and the opening of said outer covering may be closed by an easily opened fastener such as a zip fastener, Velcro, pressure-sensitive fasteners or suchlike, or with buttons.

2. Cover according to claim 1, characterised in that said opening may be closed by parts of the outer covering being folded inwards.

3. Cover according to one of the preceding claims, characterised in that said filler material contains only spherically coiled fibres.

4. Cover according to one of the preceding claims characterised in that said filler material contains flock, cellular sticks or suchlike.

5. Cover according to one of the preceding claims, characterised in that the two segments of said cover (1) are joined to one another by quilting stitches (20-23, 40-44) arranged at intervals.

6. Cover according to one of the preceding claims, characterised in that the quilting stitches (22-22) run continuously to form lines.

7. Cover according to one of the preceding claims 1 to 5, characterised in that the quilting stitches (23) form a line but do not run continuously.

8. Cover according to one of the preceding claims, characterized in that said quilting stitches (20-23, 40-44) form patterns distributed over the surface of said cover (1).

9. Cover according to one of the preceding claims, characterised in that said quilting stitches are essentially only in point form.

10. Cover according to one of the preceding claims, characterised in that said quilting stitches are each arranged in a line, one of said stitches in each case being arranged parallel to the two longitudinal edges and to one transverse edge at a distance from these.

11. Cover according to one of the preceding claims, characterised in that said quilting stitches (20-23, 40-44) are arranged in several lines which are parallel to the two longitudinal edges at a distance therefrom.

12. Cover according to one of the preceding claims, characterised in that said cover (1) has bolster-shaped compartments (30, 32, 34) which are parallel or diagonal to the longitudinal sides of said cover (1).

13. Cover according to one of the preceding claims, characterised in that said cover (1) has bolster-shaped compartments (3) which are arranged at an angle to the side edges of said cover (1).

14. Cover according to the previous claim, characterised in that the longitudinal axes of said bolster-shaped compartments (30) are aligned to be approximately vertical to the diagonals of a cover segment.

15. Cover according to Claim 13, characterised in that the longitudinal axes of said bolster-shaped compartments (30) form an angle of about 45° with the longitudinal sides of said cover (1).

16. Cover according to one of the preceding claims, characterised in that a large compartment (31, 33, 35, 38) is arranged approximately in the centre of said cover (1), in which shorter stitches (40-44) and/or stitches in point form are arranged far apart from one another.

17. Cover according to one of the preceding claims, characterised in that said large compartment (31) is diamond-shaped.

18. Cover according to one of the preceding claims, characterized in that compartment (30-38) of different shapes are formed by quilting stitches (20-23) in said cover (1).

19. Cover according to one of the preceding claims, characterised in that said compartments (36, 37, 38) are in fact interconnected, but are bordered only by quilting stitches (23) arranged in a line in point form.

20. Cover according to one of the preceding claims, characterised in that several compartments (30-38) of said cover (1) are filled to varying degrees.

21. Cover according to the previous claim, characterised in that some individual compartments (30-38) are empty.

22. Cover according to one of the preceding claims, characterised in that several compartments (30-38) of said cover (1) are filled with different filler material.

23. Cover according to one of the preceding claims, characterised in that several closable openings are arranged and each of the individual compartments (30-38) may be provided with its own opening, if required.

24. Cover according to one of the preceding claims, characterised in that the closable opening(s) is/are arranged in the edge seam of said cover (1)

25. Cover according to one of the preceding claims, characterised in that said opening(s) is/are arranged on a longitudinal end of said cover (1).

## Revendications

1. Couverture (1), en particulier couverture de lit, avec un remplissage libre et une enveloppe, de préférence, rectangulaire, l'enveloppe présentant au moins une ouverture obturable à travers laquelle l'enveloppe peut être remplie de matériaux de remplissage, caractérisée en ce que la couverture (1) est piquée et que le matériau de remplissage présente des agrégats de fibres entremêlées de manière sphérique, que les piqûres (20 à 23, 40 à 44) sont réalisées de telle manière qu'il est piqué à travers le matériau de remplissage et que l'ouverture de l'enveloppe peut être fermée à l'aide d'une fermeture aisée à ouvrir, telle que fermeture à crémaillière (50 à 54), bande à effet de "bardane", fermeture adhésive ou similaire, ou de boutons.

2. Couverture suivant la revendication 1, caractérisée en ce que l'ouverture peut être fermée par des parties de l'enveloppe repliées vers l'intérieur.

3. Couverture suivant l'une des revendications précédentes, caractérisée en ce que le matériau de remplissage contient uniquement des agrégats de fibres entremêlées de manière sphérique.

4. Couverture suivant l'une des revendications précédentes 1 ou 2, caractérisée en ce que le matériau de remplissage présente des flocons fibreux, des bâtonnets de mousse ou similaires.

5. Couverture suivant l'une des revendications précédentes, caractérisée en ce que les deux feuilles de recouvrement de la couverture (1) sont assemblées l'une à l'autre par des piqûres (20 à 23, 40 à 44) à des endroits distants l'un de l'autre.

6. Couverture suivant l'une des revendications précédentes, caractérisée en ce que les piqûres (20 à 22) se présentent continues et formant des lignes.

7. Couverture suivant l'une des revendications précédentes 1 à 5, caractérisée en ce que les piqûres se présentent bien (23) de manière à former des lignes, mais interrompues.

8. Couverture suivant l'une des revendications précédentes, caractérisée en ce que les piqûres (20 à 23, 40 à 44) sont disposées réparties sur la surface de la couverture (1), en forme de motifs.

9. Couverture suivant l'une des revendications précédentes, caractérisée en ce que les piqûres se présentent sensiblement uniquement en forme de points.

10. Couverture suivant l'une des revendications précédentes, caractérisée en ce que les piqûres sont disposées, chacune, sur une ligne, dont l'une est disposée parallèle aux deux bords longitudinaux et à un bord transversal, distante de ces derniers.

11. Couverture suivant l'une des revendications précédentes, caractérisée en ce que les piqûres (20 à 23, 40 à 44) sont disposées sur plusieurs lignes qui sont disposées parallèles aux deux bords longitudinaux, distantes de ces derniers.

12. Couverture suivant l'une des revendications précédentes, caractérisée en ce que la couverture (1) présente des chambres en forme de bourrelets (30, 32, 34) qui sont disposées parallèles ou transversales aux bords longitudinaux de la couverture (1).

13. Couverture suivant l'une des revendications précédentes, caractérisée en ce que la couverture (1) présente des chambres en forme de bourrelets (30) qui sont disposées obliques par rapport aux bords latéraux de la couverture (1).

14. Couverture suivant l'une des revendications précédentes, caractérisée en ce que les axes longitudinaux des chambres en forme de bourrelets (30) sont orientés environ perpendiculairement aux diagonales d'une feuille de recouvrement.

15. Couverture suivant la revendication 13, caractérisée en ce que les axes longitudinaux des chambres en forme de bourrelets (30) forment, avec les côtés longitudinaux de la couverture (1) environ un angle de 45°.

16. Couverture suivant l'une des revendications précédentes, caractérisée en ce qu'environ au centre de la couverture (1) est disposée une grande chambre (31, 33, 35, 38) dans laquelle ne sont disposées que des piqûres (40 à 44) courtes et/ou en forme de points, amplement distantes l'une de l'autre.

17. Couverture suivant l'une des revendications précédentes, caractérisée en ce que la grande chambre (31) se présente en forme de losange.

18. Couverture suivant l'une des revendications précédentes, caractérisée en ce que par des piqûres (20 à 23) dans la couverture (1) sont réalisées des chambres (30 à 38) de forme différentes.

19. Couverture suivant l'une des revendications précédentes, caractérisée en ce que les chambres (36, 37, 38) sont certes réliées l'une à l'autre, mais ne sont limitées que par des piqûres (23) en forme de points, disposées sur une ligne.

20. Couverture suivant l'une des revendications précédentes, caractérisée en ce que les plusieurs chambres (30 à 38) de la couverture (1) présentent des degrés de remplissage différents.

21. Couverture suivant la revendication précédente, caractérisée en ce que des chambres individuelles (30 à 38) sont vides.

22. Couverture suivant l'une des revendications précédentes, caractérisée en ce que les plusieurs chambres (30 à 38) de la couverture (1) sont remplies de matériau de remplissage différent.

23. Couverture suivant l'une des revendications précédentes, caractérisée en ce qu'il est prévu plusieurs ouvertures obturables et, éventuellement, qu'à chacune des différentes chambres (30 à 38) correspond une ouverture propre.

24. Couverture suivant l'une des revendications précédentes, caractérisée en ce que l'ouverture (les ouvertures) obturable(s) est, respectivement sont disposée(s) dans la couture périphérique de la couverture (1).

25. Couverture suivant l'une des revendications précédentes, caractérisée en ce que l'ouverture (les ouvertures) est (sont) disposée(s) à une extrémité longitudinale de la couverture (1).
